# EUROPÄISCHE PATENTSCHRIFT

(11) **EP 0 378 586 B1**
(45) Veröffentlichungstag und Bekanntmachung des Hinweises auf die Patenterteilung: **08.12.1993**
(21) Anmeldenummer: 89901519.2
(22) Anmeldetag: 23.01.1989
(51) Int. Cl.: B65D 85/10

(54) **ZIGARETTENPACKUNG DER SOFTPACK-TYPE SOWIE VERFAHREN ZU DEREN HERSTELLUNG**
SOFTPACK-TYPE CIGARETTE PACKET AND PROCESS FOR PRODUCING IT
PAQUET DE CIGARETTES DE TYPE SOUPLE ET SON PROCEDE DE FABRICATION

(30) Priorität: 22.01.1988 AT 121/88
(43) Veröffentlichungstag der Anmeldung: 25.07.1990
(73) Patentinhaber: TEICH AKTIENGESELLSCHAFT, 3200 Obergrafendorf (AT)
(72) Erfinder: JUD, Wilfried, A-3200 Obergrafendorf (AT); BROGYANYI, Norbert, A-3100 St. Pölten (AT); MANNERTORP, Wilhelm, S-132 00 Saltsjoe-Boo (SE)
(74) Vertreter: Stampfer, Heinz
(86) Internationale Anmeldenummer: AT8900007
(87) Internationale Veröffentlichungsnummer: WO8906629

(56) Entgegenhaltungen:
- DE-B- 1 043 930
- DE-B- 1 162 273
- FR-A- 1 090 427
- GB-A- 493 315
- US-A- 2 109 100

## Beschreibung

Die Erfindung betrifft eine Zigarettenpackung der Softpack-Type, in welcher ein mehrlagiger Zigarettenstapel zur Bildung einer im wesentlichen quaderförmigen, direkt an die Zigaretten anliegenden Hülle in einem Verpackungsfolienzuschnitt aus einer eine Aluminiumfolie enthaltenden Verbundfolie eingeschlagen ist, dessen Ränder einander überlappen und dabei zumindest an einer der kleineren Hüllen-Seitenfläche eine Kuvertfaltung bilden und mit einer senkrecht zur Zigarettenlängsrichtung verlaufenden Hüllen-Öffnungsseite sowie mit einer auf der Hülle angebrachten Öffnungsetikette. Sie betrifft ferner ein vorteilhaftes Verfahren zur Herstellung dieser Zigarettenpackung.

Eine Zigarettenpackung dieser Art ist aus der FR-A-1090427 bekannt. Gemäß einer dort beschriebenen Packungsvariante wird in dem Verpackungsfolien-Zuschnitt ein Schlitz 16 vorgesehen, der von einer auf diesem Zuschnitt lösbar aufgeklebten streifenförmigen Folienstück 7 abgedeckt ist, das gleichzeitig als Aufreißstreifen für eine zweite Hülle aus Zellophan dient, die auf die aus dem Verpackungsfolien-Zuschnitt hergestellte erste Hülle aufgebracht ist. Beim Öffnungsvorgang wird das streifenförmige Folienstück in ihrer Längsrichtung abgezogen, gibt damit den Schlitz 16 in der Hülle frei und reißt gleichzeitig die äußere Zellophan-Hülle auf. Durch die dabei entstehende Öffnung können nun die Zigaretten nach und nach entnommen werden. Der von dem Schlitz 16 eingefaßte Bereich der Hülle bildet eine Art Deckel für diese Öffnung, doch ist diese bekannte Packung nicht wiederverschließbar.

Der Erfindung liegt nun zunächst nun die Aufgabe zugrunde, eine Softpackung-Zigarettenpackung der eingangs der Beschreibung genannten Art anzugeben, die nach dem Öffnen der Packung und der Entnahme von ein oder mehreren Zigaretten ein behelfsmäßiges Wiederverschließen der Packung gestattet.

Diese Aufgabe wird in der erfindungsgemäßen Zigarettenpackung gelöst, die dadurch gekennzeichnet ist, daß an der Hülle die einander überlappenden Ränder des Verpackungsfolienzuschnitts, der mit einem Dekordruck versehen ist, zumindest zum größten Teil durch Heißsiegelungen miteinander verbunden sind, daß in der Verbundfolie der Hülle eine Schwächungslinie vorgesehen ist, die in einem Teilbereich innerhalb einer der kleineren zur Zigarettenlängsrichtung parallelen Hüllen-Seitenflächen oder am Rand dieser Hüllen-Seitenflächen zu der Hüllen-Öffnungsseite verläuft und die an zwei in der Nähe des Randes der Hüllen-Öffnungsseite ausläuft oder diesen Rand kreuzt, und daß die Öffnungsetikette innerhalb eines von der Schwächungslinie eingefaßten Bereiches der Hüllenoberfläche mit dieser permanent verklebt ist und dabei zumindest zum Teil an der genannten kleineren, zur Zigarattenlängsrichtung parallelen Hüllen-Seitenfläche anliegt. Dabei ist die Öffnungsatikette vorteilhaft an einem von der Hüllen-Öffnungsseite abgewandten Randbereich nicht mit der Hüllenoberfläche verbunden.

Gemäß einer vorteilhaften Ausgestaltung ist die erfindungsgemäße Zigarettenpackung dadurch gekennzeichnet, daß die Schwächungslinie außer innerhalb der genannten kleineren, zur Zigarettenlängsrichtung parallelen Hüllen-Seitenflächen auch innerhalb zumindest einer der beiden anschließenden größeren, zur Zigarettenlängsrichtung parallelen Hüllen-Seitenflächen verläuft. Dabei verläuft gemäß einer vorteilhaften Variante die Schwächungslinie in einem Mittelbereich innerhalb der genannten kleineren, zur Zigarettenlängsrichtung parallelen Hüllen-Seitenfläche unter der Öffnungsatikette und an zwei Endbereichen an den großen Hüllen-Seitenflächen.

Nach einer anderen vorteilhaften ausgestaltung der Erfindung ist die erfindungsgemäße Zigarettenpackung dadurch gekennzeichnet, daß die Verbundfolie eine am Packungsgut anliegende, gegebenenfalls durch Papier oder einem Papierverbund gebildete Lage aufweist, welche über Teilbereiche ihrer Oberfläche, die außerhalb der Stellen der Schwächungslinien liegen, mit der daran anschließenden Lage der Verbundfolie nicht verbunden ist. Dabei liegen diese Teilbereiche zumindest zum Teil auf den beiden großen Hüllen-Seitenflächen.

Die Erfindung betrifft ferner ein vorteilhaftes Verfahren zum Herstellen der erfindungsgemäßen Zigarettenpackung. Dieses Verfahren ist dadurch gekennzeichnet, daß die Öffnungsetikette vor Ausbildung der Hülle mit der Verbundfolie verbunden wird.

Anhand der Figuren 1 bis 4 wird zunächst die Herstellung der quaderförmigen Hülle, in welcher der Zigarettenstapel eingeschlagen ist, beschrieben. Dabei ist aus Gründen einer besseren Übersichtlichkeit die erfindungsgemäße Öffnungshilfe noch nicht eingezeichnet.

Zur Herstellung dieser Hülle wird eine Verbundfolie eingesetzt, die beispielsweise - von der Packungsinnenseite ausgehend - aus einem gebleichten Natronkraftpapier (60-120 g/m²) und einer mit diesem kaschierten, an ihrer freien Oberfläche mit einem Dekordruck versehenen Aluminiumfolie einer Stärke von 7-9 µm besteht, wobei die bedruckte Oberfläche mit einer partiellen Heißschmelzkleberbeschichtung einer Dicke von 10-20 g/m² versehen ist.

Zur Herstellung der Zigarettenpackung wird nun, wie in Fig. 1 schematisch angedeutet, jeweils ein dreilagiger Zigarettenstapel 1 gebildet, der (in einer in Fig. 1 nicht dargestellten Führung) in Richtung des Pfeiles 2 in einen Schlitz 3 einer Trommel 4 geschoben wird, wobei die in Richtung des Pfeiles 5 zugeführte Verbundfolie 6 von dem Zigarettenstapel 1 in den Schlitz 3 hineingezogen wird. Danach werden (siehe Fig. 2) die Ränder 7 bzw. 8 der Verpackungsfolie übereinandergeschlagen und mittels einer an der Außenseite des Verbundfolien-Randes 8 angebrachten Heißschmelzkleberbeschichtung 9 durch Heißsiegelung miteinander verbunden.

Fig. 3 zeigt nun die in dieser Phase des Herstellungsverfahrens aus der Verbundfolie 1 gebildeten, den Zigarettenstapel 1 umschließende Hülse 10, welche im Bereich 11 eine in Fig. 3 durch eine Spezialschraffur angedeutete dekorativ gestaltete Oberfläche aufweist. In weiterer Folge werden aus den Endbereichen 12 und 13 der Hülse 10, die an ihren Außenseiten ebenfalls partiell mit Heißschmelzkleberbeschichtungen versehen ist, Kuvertfaltungen 14 (siehe Fig. 4) gebildet, von denen in Fig. 4 nur jene, welche die Öffnungsseite der Packung verschließt, zu sehen ist. Diese Kuvertfaltungen 14 werden nun durch Heißsiegelung fixiert.

Auf die so hergestellte "erste Hülle" 15 wird nun zur Komplettierung der Zigarettenpackung - wie bei den eingangs beschriebenen bekannten Soft-Pack-Packungen - durch Einschlagen in eine mit einem Aufreißstreifen versehene transparente Kunststoffolie unter Herstellung von durch Siegelungen fixierten Kuvertfaltungen eine allseits geschlossene äußere Hülle aufgebracht.

Die Figuren 5 bis 9 zeigen jeweils in perspektivischer schematischer Teildarstellung die Hülle 15 mit verschiedenen Varianten einer Öffnungshilfe. Alle diese Varianten haben als gemeinsames Merkmal eine gegebenenfalls mit einer Selbstklebebeschichtung versehene Öffnungsetikette aus flächigem Material.

Eine solche selbstklebende Öffnungsetikette hat vorteilhaft die Form einer Selbstklebebeschichtung versehene Papieretikette mit einer Grammatur von 50-80 g/m². Bei anderen vorteilhaften Ausführungen kann als Öffnungsetikettenmaterial statt der Papierlage ein Papier-Aluminiumfolienverbund (Aluminiumfolie 7 - 12 µm dick), wobei die Selbstklebebeschichtung papierseitig erfolgt,oder auch eine etwa 12 -20 µm dicke Kunststoffolie z.B. aus PETP oder OPP, verwendet werden.

Diese in Form von Selbstklebeetiketten auf die Hüllenoberfläche aufgeklebten Öffnungsetiketten sind vorteilhaft an ihrer Vorderseite mit einem dekorativen bzw. informativen Aufdruck vesehen, wobei bei der Verwendung von Aluminiumverbunden als Etikettenmaterial im allgemeinen die freie Aluminiumfläche bedruckt ist, und können nach Herstellung der Hülle 15 aber auch bereits vor der Ausbildung der Hülle auf die noch flache als Hüllenmaterial dienende Verbundfolie aufgebracht werden.

Fig. 5 beschreibt eine Öffnungshilfe bei der im Hüllenmaterial eine Schwächungslinie 16 vorgesehen ist, die vorzugsweise aus einer Reihe von kurzen und voneinander durch Materialbrücken getrennten Durchstanzungen in der Verbundfolie besteht, die längs dem Schwächungslinienverlauf angeordnet sind. Die Schwächungslinie 16 verläuft in ihrem Mittelteil innerhalb einer der kleineren Hüllen-Seitenflächen 17 und in ihren zwei Endbereichen innerhalb der beiden großen Hüllen-Seitenflächen schräg auf die Hüllen-Öffnungsseite 18 zu, wobei diese Schwächungslinien-Endbereiche an den Kanten der Hüllen-Öffnungsseite 18 enden. Eine streifenförmige, als Selbstklebeetikette ausgebildete Öffnungsetikette 19, die über einen Teil ihrer Fläche an der Hüllen-Öffnungsseite 18 und an dem restlichen Teil ihrer Fläche an der genannten kleineren Hüllen-Seitenfläche 16 anliegt, deckt dabei den Schwächungslinien-Mittelteil zum größten Teil ab, wobei sie innerhalb des schraffierten Bereichs 20 mit der Hüllenoberfläche verbunden ist. Wie man sieht, ist ein von der Hüllen-Öffnungsseite abgewandter Randbereich 21 der Öffnungsetikette 19 nicht mit der Hüllenoberfläche verbunden und formt dabei eine schmale Grifflasche.

Zum Öffnen der Hülle 15 wird die Öffnungsetikette 19 an dem Randbereich 21 angefaßt und in Richtung des Pfeiles 22 gezogen. Dabei wird der von der Schwächungslinie 16 eingefaßte Hüllenbereich von der Öffnungsetikette 19 unter Einreißen der Schwächungslinie 16 mitgenommen, wonach er nach Art eines durch eine Folienscharnier gehaltenen und durch zwei Hüllen-Ecken versteiften "Deckels" von der sich ausbildenden Hüllen-Öffnung abklappt. Nach Entnahme von Zigaretten durch diese Öffnung kann dieser "Deckel" wieder geschlossen und der Rand 21 der Öffnungsetikette 19 an seinen ursprünglichen Platz an der Hüllen-Seitenfläche befestigt werden.

Fig. 6 zeigt eine Variante der Öffnungshilfe gemäß Fig. 5. Sie unterscheidet von dieser nur dadurch, daß die als Selbstklebeetikette ausgebildete Öffnungsetikette 23 nur auf der kleineren Hüllen-Seitenflche 17 aufgebracht ist. Dies erleichtert ihr Anbringen an der fertigen Hülle.

Anhand von Fig. 7 wird nun eine Öffnungshilfe beschrieben, bei der die Öffnungsetikette 24 bereits vor Ausbildung der Hülle auf die als Hüllenmaterial dienende Verbundfolie aufgebracht wird. Die Öffnungsetikette 24 wird also hier in die Kuvertfaltung der Hüllen-Öffnungsseite 18 zum Teil eingefaltet und durch die Versiegelung der Kuvertfaltung noch stärker an der Hülle 15 fixiert. Außerdem kann eine Selbstklebeetikette wesentlich einfacher auf die flache Verbundfolie als auf die fertige, doch sehr weiche Packungs-Hülle aufgebracht werden.

Fig. 8 zeigt eine Variante der Öffnungshilfe mit einer Öffnungsetikette 25, wobei die Schwächungslinie 16' U-förmig längs eines Abschnittes der Kante der Hüllen-Öffnungsseite 18 verläuft. Diese Variante hat die Besonderheit, daß bei Filterzigaretten als Packgut, beim Öffnen der Packung die Filter im Bereich der Öffnung möglichst wenig exponiert sind, was möglicherweise aus hygienischen Gründen gewünscht werden kann.

Anhand von Fig. 9 wird als letzte Variante eine Öffnungshilfe beschrieben, bei welcher eine U-förmige Schwächungslinie 26 zu beiden Seiten einer zur Zigarettenlängserstreckung parallelen Hüllen-Kante 27 verläuft, wobei die Schwächungslinien-Enden an zwei Kanten der Hüllen-Öffnungsseite 18 enden. Eine Öffnungsetikette 28 liegt zu beiden Seiten dieser Hüllen-Kante 27 an der Hülle 15 an und deckt dabei die Schwächungslinie 26 bis auf deren Enden ab. Das Öffnen der Hülle 15 erfolgt dann durch Ziehen am Rand 29 der Öffnungsetikette 28 in Richtung des Pfeiles 30 unter Einreißen der Schwächungslinie sowie Ausbildung eines durch eine Hüllen-Ecke versteiften "Deckels" in analoger Weise wie bei der Variante gemäß Fig. 5 beschrieben. Analog wie Fig. 5 erläutert geschieht auch das Wiederverschließen der Hülle 15.

Eine andere Variante der erfindungsgemäßen Zigarettenpackung wird nun anhand von Fig. 10, die einen Teilschnitt durch den mit einer "ersten Hülle" versehenen Zigarettenstapel 1 zeigt, beschrieben. zur Bildung dieser ersten Hülle wird nun - in Abweichung von den anhand der Figuren 1 bis 4 beschriebenen Verfahren - eine Verbundfolie 31 eingesetzt, die aus einem äußeren Aluminiumverbund 32 besteht, welcher nur über Teilbebereiche der Verbundfolien-Fläche mit einer Papierlage 33 z.B. aus einem gebleichten Natrokraftpapier mit einem Flächengewicht von 30-80 g/m² durch eine mit dem Dekordruck passergerechte partielle Kaschierung verbunden ist. Der Aluminiumverbund 32 kann dabei z.B. analog aufgebaut sein wie die bei der anhand der Figuren 1 bis 4 beschriebenen Verfahrensvariante eingesetzte Verbundfolie 31, jedoch mit einer wesentlich dünneren Papierlage (20-30 g/m²). Dabei sind an den Flächenbereichen, die an den beiden größeren Hüllen-Seitenflächen 34 zu liegen kommen,jedoch mit Ausnahme an Bereichen, in denen die Schwächungslinien liegen, der Aluminiumverbund 32 und die Papierlage 33 nicht miteinander verbunden. Dies führt zu dem Effekt, daß sich die Papierlage 33 an den beiden größeren Hüllen-Seitenflächen 34 an die äußere Form des Zigarettenstapels mehr oder weniger anlegt, während der äußere Aluminiumverbund 32 hier, wo sïch ja der größte Teil des dekorativen bzw. informativen Aufdrucks befindet, eine glatte äußere Oberfläche beibehält. Im übrigen erfolgt die Herstellung dieser "ersten Hülle" analog wie anhand der Figuren 1 bis 4 erläutert.

## Patentansprüche

1. Zigarettenpackung der Softpack-Type, in welcher ein mehrlagiger Zigarettenstapel zur Bildung einer im wesentlichen quaderförmigen, direkt an die Zigaretten anliegenden Hülle in einem Verpackungsfolienzuschnitt aus einer eine Aluminiumfolie enthaltenden Verbundfolie eingeschlagen ist, dessen Ränder einander überlappen und dabei zumindest an einer der kleineren Hüllen-Seitenflächen eine Kuverfaltung bilden, und mit einer senkrecht zur Zigarettenlängsrichtung verlaufenden Hüllen-Öffnungsseite, sowie mit einer auf der Hülle angebrachten Öffnungsetikette, dadurch gekennzeichnet, daß an der Hülle (15) die einander überlappenden Ränder des Verpackungsfolienzuschnitts, der mit einem Dekordruck versehen ist, zumindest zum größten Teil durch Heißsiegelungen miteinander verbunden sind, daß in der Verbundfolie (6, 31) der Hülle (15) eine Schwächungslinie (16, 16', 26)) vorgesehen ist, die in einem Teilbereich innerhalb einer der kleineren zur Zigarettenlängsrichtung parallelen Hüllen-Seitenflächen (17) oder am Rand dieser Hüllen-Seitenfläche zu der HüllenÖffnungsseite (18) verläuft und die an zwei Stellen, an oder in der Nähe des Randes der Hüllen-Öffnungsseite (18) ausläuft oder diesen Rand kreuzt, daß die Öffnungsetikette (19, 23-25,28) innerhalb eines von der Schwächungslinie (16, 16', 26) eingefaßten Bereiches der Hüllenoberfläche mit dieser permanent verklebt ist und dabei zumindest zum Teil an der genannten kleineren zur Zigarettenlängsrichtung parallelen Hüllen-Seitenfläche (17) anliegt.

2. Zigarettenpackung nach Anspruch 1, dadurch gekennzeichnet, daß die Öffnungsetikette (19, 23-25, 28) an einem von der Hüllen-Öffnungsseite (18) abgewandten Randbereich (21, 29) nicht mit der Hüllenoberfläche verbunden ist.

3. Zigarettenpackung nach Anspruch 1 oder 2, dadurch gekennzeichnet, daß die Schwächungslinie (16, 26) außer innerhalb der genannten kleineren, zur Zigarettenlängsrichtung parallelen Hüllen-Seitenflächen (17) auch innerhalb zumindest einer der beiden anschließenden größeren, zur Zigarettenlängsrichtung parallelen Hüllen-Seitenflächen (34) verläuft.

4. Zigarettenpackung nach Anspruch 3, dadurch gekennzeichnet, daß die Schwächungslinie (16) in einem Mittelbereich innerhalb der genannten kleineren, zur Zigarettenlängsrichtung parallelen Hüllen-Seitenfläche (17) unter der Öffnungsetikette (19,23-25) und an zwei Endbereichen an den großen Hüllen-Seitenflächen (34) verläuft.

5. Zigarettenpackung nach einem der Ansprüche 1 bis 4, dadurch gekennzeichnet, daß die Verbundfolie (31) eine an den Zigaretten anliegende, gegebenenfalls durch Papier oder einem Papierverbund gebildete Lage (32) aufweist, welche über Teilbereiche ihrer Oberfläche, die außerhalb der Stellen der Schwächungslinien (16, 16',26) liegen, mit der daran anschließenden Lage (32) der Verbundfolie (31) nicht verbunden ist.

6. Zigarettenpackung nach Anspruch 5, dadurch gekennzeichnet, daß diese Teilbereiche zumindest zum Teil auf den beiden großen Hüllen-Seitenflächen (34) liegen.

7. Verfahren zum Herstellen einer Packung nach einem der Ansprüche 1 bis 6, dadurch gekennzeichnet, daß die Öffnungsetikette (24) vor Ausbildung der Hülle mit der Verbundfolie (6) verbunden wird.

## Claims

1. A softpack-type cigarette carton in which a multilayer pile of cigarettes is wrapped in a packaging foil blank consisting of a composite foil containing an aluminium foil to form a substantially parallelepipedal wrapper which is in direct contact with the cigarettes, the edges of which blank overlap each other and in so doing form an envelope fold at least on one of the smaller lateral faces of the wrapper, and with a wrapper opening face which runs perpendicular to the longitudinal direction of the cigarettes, and also with an opening tab attached to the wrapper, characterised in that on the wrapper (15) the overlapping edges of the packaging foil blank, which is provided with a decorative print, are at least for the most part connected together by heat seals, that a line of weakness (16, 16', 26) is provided in the composite foil (6, 31) of the wrapper (15), which line of weakness runs in a partial region inside one of the smaller lateral faces (17) of the wrapper which are parallel to the longitudinal direction of the cigarettes or on the edge of this lateral face of the wrapper towards the opening face (18) of the wrapper and which ends at two points on or in the vicinity of the edge of the opening face (18) of the wrapper or crosses said edge, and that the opening tab (19, 23-25, 28) is permanently glued to the wrapper surface inside a region or the wrapper surface which is enclosed by the line of weakness (16, 16', 26), and in so doing lies at least in part against the said smaller lateral face (17) of the wrapper which is parallel to the longitudinal direction of the cigarettes.

2. A cigarette carton according to Claim 1,
characterised in that the opening tab (19, 23-25, 28) is not connected to the wrapper surface on an edge regions (21, 29) remote from the opening face (18) of the wrapper.

3. A cigarette carton according to Claim 1 or 2,
characterised in that, as well as within said smaller lateral faces (17) of the wrapper which are parallel to the longitudinal directions of the cigarettes, the line of weakness (16, 26) also runs within at least one of the two adjoining larger lateral faces (34) of the wrapper which are parallel to the longitudinal direction of the cigarettes.

4. A cigarette carton according to Claim 3,
characterised in that a middle region of the line of weakness (16) runs within said smaller lateral face (17) of the wrapper which is parallel to the longitudinal direction of the cigarettes underneath the opening tab (19, 23-25) and on two end regions on the large lateral faces (34) of the wrapper.

5. A cigarette carton according to one of Claims 1 to 4, characterised in that the composite foil (31) has a layer (32), optionally formed by paper or a paper composite, which lies against the cigarettes and which is not connected to the adjoining layer (32) of the composite foil (31) over partial sections of its surface which are located outside the points of the lines of weakness (16, 16', 26).

6. A cigarette carton according to Claim 5,
characterised in that said partial sections lie at least in part on the two large lateral faces (34) of the wrapper.

7. A method for producing a carton according to one of Claims 1 to 6, characterised in that the opening tab (24) is connected to the composite foil (6) before the wrapper is formed.

## Revendications

1. Emballage de cigarettes du type souple, dans lequel un empilement de cigarettes à plusieurs couches est enfoncé dans un flan de feuille d'emballage constitué d'une feuille composite contenant une feuille d'aluminium qui pour réaliser une enveloppe sensiblement parallélépipédique et disposée directement sur les cigarettes, les bords de la feuille composite se recouvrant l'un l'autre et formant ainsi, sur au moins l'une des plus petites surfaces latérales d'enveloppe, un pli de couverture, l'emballage étant muni d'une face d' ouverture d'enveloppe courant perpendiculairement à la direction longitudinale des cigarettes, ainsi que d'une étiquette d'ouverture reliée à l'enveloppe, caractérisé en ce que, sur l'enveloppe (15), les bords se recouvrant l'un l'autre du flan de feuille d'emballage muni d'une impression de décoration, sont reliés les uns aux autres, au moins sur la plus grande partie, par des scellements à chaud, en ce qu'il est prévu sur la feuille composite (6, 31) de l'enveloppe (15), une ligne d'affaiblissement (16, 16', 26), qui passe dans une zone partielle à l'intérieur de l'une des plus petites surfaces latérales d'enveloppe (17) parallèle à la direction longitudinale des cigarettes, ou bien au bord de cette surface latérale d'enveloppe contre la face d'ouverture d'evenloppe (18), et qui, en deux emplacements, passe sur ce bord ou à proximité de ce bord, ou bien croise ce bord, en ce que l'étiquette d'ouverture (19, 23 à 25, 28) est collée, à l'intérieur d'une zone de la surface d'enveloppe délimitée par la ligne d'affaiblissement (16, 16', 26), de façon permanente à cette surface d'enveloppe et est disposée, au moins en partie sur ladite plus petite surface latérale d'enveloppe (17) parallèle à la direction longitudinale des cigarettes.

2. Emballage de cigarettes selon la revendication 1, caractérisé en ce que l'étiquette d'ouverture (19, 23 à 25, 28), dans une zone de bord (21, 29) opposée à la face d'ouverture d'enveloppe (18) n'est pas reliée à la surface d'enveloppe.

3. Emballage selon la revendication 1 ou 2, caractérisé en ce que la ligne d'affaiblissement (16, 26), en plus de l'intérieur de ladite plus petite surface latérale d'enveloppe (17) parallèle à la direction longitudinale des cigarettes, passe également à l'intérieure d'au moins l'une des deux surfaces latérales d'enveloppe (34), de raccordement et de plus grande taille, et parallèle à la direction longitudinale des cigarettes.

4. Emballage de cigarettes selon la revendication 3, caractérisé en ce que la ligne d'affaiblissement (16), dans une zone médiane, à l'intérieur de la plus petite surface latérale d'enveloppe (17) parallèle à la direction longitudinale des cigarettes, passe sous l'étiquette l'ouverture (19, 23, 25), et aux deux zones d'extrémité, sur les grandes surfaces latérales d'enveloppe (34).

5. Emballage de cigarettes selon l'une des revendications 1 à 4, caractérisé en ce que la feuille composite (31) comporte une couche (33) disposée sur les cigarettes, constituée le cas échéant par du papier ou un composite de papier, cette couche n'étant pas reliée, sur des zones partielles de sa surface et qui sont disposées hors des emplacements des lignes d'affaiblissement (16, 16', 26), à la couche (32) superposée de la feuille composite (31).

6. Emballage de cigarettes selon la revendication 5, caractérisé en ce que les zones partielles sont disposées au moins en partie sur les deux grandes surfaces latérales d'enveloppe (34).

7. Procédé de fabrication d'un emballage de cigarettes selon l'une des revendications 1 à 6, caractérisé en ce que l'étiquette d'ouverture (34) est reliée à la feuille composite (6) avant la formation de l'enveloppe.
